# EUROPÄISCHE PATENTSCHRIFT

(11) **EP 1 182 299 B1**
(45) Veröffentlichungstag und Bekanntmachung des Hinweises auf die Patenterteilung: **10.01.2007**
(21) Anmeldenummer: 01110929.5
(22) Anmeldetag: 05.05.2001
(51) Int. Cl.: E02D 29/14, E01C 23/09, B28D 1/18

(54) **Verfahren und Vorrichtung zum Freifräsen einer Schachtdeckelauflage**
Method and device for drilling a manhole cover
Méthode et dispositif pour forer une couverture de trou d'homme

(30) Priorität: 22.08.2000 DE 10041247
(43) Veröffentlichungstag der Anmeldung: 27.02.2002
(73) Patentinhaber: Stehr, Jürgen, 36318 Schwalmtal/Storndorf (DE)
(72) Erfinder: Stehr, Jürgen, 36318 Schwalmtal/Storndorf (DE)
(74) Vertreter: Knefel, Cordula

(56) Entgegenhaltungen:
- EP-A- 0 796 950
- EP-A- 1 048 787
- DE-A- 4 326 000
- DE-U- 29 823 787
- US-A- 5 522 646

## Beschreibung

Die Erfindung betrifft ein Verfahren zum Freifräsen eines Schachtdeckels und/oder einer Schachtdeckelauflage mit einem runden Fräskopf sowie eine Vorrichtung zur Durchführung des Verfahrens.

Gemäß dem Stand der Technik werden bei der Sanierung von Schächten Schachtdeckel und Schachtdeckelauflagen freigefräst oder gebohrt, derart, dass ein zylindrisch aufgebauter Fräs- oder Bohrkopf den Schachtdeckel und die Schachtdeckelauflage freifräst oder bohrt. Es werden senkrechte Fräskanten erzeugt, und die Schachtdeckelauflage mit dem Schachtdeckel wird herausgehoben.

Die bei der Sanierung gemäß dem Stand der Technik eingebauten Schachtdeckel sind heutzutage für größere Lasten, beispielsweise bis 40 Tonnen ausgelegt. Der gesamte Unterbau des Schachtes ist für diese hohen Lasten, insbesondere bei älteren Schächten, nicht ausgelegt. Das bedeutet, dass entweder der gesamte Schachtunterbau mit ausgetauscht werden muss, was sehr kostenintensiv ist, oder der Unterbau wird nicht mit ausgebaut, wobei dann häufig Setzungsschäden auftreten.

Zum Stand der Technik (EP 1 048 787 A2) gehören ein Verfahren und eine Vorrichtung zur Reparatur oder zum Ersetzen von Teilen der bituminösen Straßendecke um eine Kanaldecke oder dergleichen. Gemäß dieser Druckschrift wird eine Vorrichtung mit einem Zentrierbaum in einem Schachtkopf angeordnet. Der Zentrierbaum weist Zentrierarme auf, die einen Zentrierschlitten mittig über einem Schachtkopf zentrieren. An dem an dem Zentrierschlitten angeordneten Fräseraufnahmearm ist ein Fräskopf angeordnet, der mit dem Fräseraufnahmearm um 360° um den Zentrierschlitten gedreht wird. Bei der Drehung wird eine Ausnehmung rings um die Schachtdeckelaufnahme ausgebildet. Diese zum Stand der Technik gehörende Vorrichtung und das Verfahren weisen die Nachteile auf, dass wegen der Form des verwendeten Fräskopfes die Schachtdeckelauflage nicht vollständig freigefräst wird. Darüber hinaus muss der Schachtdeckel entfernt werden, um den Zentrierbaum im Schachtdeckelraum zu zentrieren. Beim Fräsvorgang wird das Fräsgut in den offenen Kanalschacht geschleudert und der Kanal muss anschließend aufwändig gereinigt werden. Darüber hinaus ist die Ausbildung der Ausnehmung sehr aufwändig, da der Fräskopf mit dem Fräseraufnahmearm um 360° verschwenkt werden muss, und damit der Fräsvorgang relativ lange dauert.

Das Verfahren und die Vorrichtung gemäß diesem Stand der Technik haben den weiteren Nachteil, dass die Vorrichtung sehr exakt zentriert werden muss. Die Zentrierung muss vertikal absolut exakt ausgebildet sein, damit eine gleichmäßige Ausnehmung rings um die Schachtdeckelaufnahme gefräst werden kann.

Weiterhin gehört zum Stand der Technik (DE 43 26 000 A1) eine Stiftbohrkrone für das schlagende Bohren. Diese Stiftbohrkrone weist einen sich konisch verjüngenden Bohrkopf auf, der eine Stirnfläche mit eingesetzten Hartmetallstiften aufweist. Mit dieser Bohrkrone ist es jedoch lediglich möglich, Bohrlöcher zu erstellen. Ein Freifräsen einer Schachtdeckelaufnahme ist mit dieser zum Stand der Technik gehörenden Bohrkrone nicht möglich.

Zum Stand der Technik (US 5,522,646 A) gehört weiterhin eine Vorrichtung, mit der eine Schachtdeckelauflage freigefräst werden kann. Diese zum Stand der Technik gehörende Vorrichtung weist eine schräg stehende Schneide auf, wobei die schräg stehende Schneide als eine um eine zentrale Achse der Vorrichtung umlaufende Schneide ausgebildet ist. Auch diese zum Stand der Technik gehörende Vorrichtung weist den Nachteil auf, dass die Ausbildung der Ausnehmung sehr aufwändig ist, da die Schneide um 360° um die Vorrichtung verschwenkt werden muss. Hierdurch dauert der Bearbeitungsvorgang sehr lange.

Weiterhin gehört zum Stand der Technik (DE 298 23 787 U1) eine Vorrichtung zum Fräsen oder Bohren, die ein Traggestell mit wenigstens zwei Stützbeinen aufweist. An dem Traggestell ist ein Fräs- oder Bohrwerkzeug angeordnet. Das Ausbilden einer schrägen Kante ist gemäß dieser Druckschrift jedoch nicht vorgesehen.

Auch bei der zum Stand der Technik (DE 298 23 797 U1) gehörenden Vorrichtung wird lediglich eine senkrechte Fräskante erzeugt, die die genannten Nachteile aufweist.

Zum Stand der Technik (EP 0 796 950 A1) gehört ebenfalls eine Vorrichtung zum Auswechseln eines in eine Asphaltdecke eingelassenen Rahmens einer Schachtabdeckung. Die hierbei ausgebildete senkrechte Fräskante hat den Nachteil, dass die eingebauten Schachtdeckel nicht die heutzutage auftretenden großen Lasten von beispielsweise bis zu 40 Tonnen dauerhaft tragen können, so dass nach relativ kurzer Zeit der Schacht wieder saniert werden muss.

Das der Erfindung zugrunde liegende technische Problem besteht darin, ein Verfahren zum Freifräsen eines Schachtdeckels und/oder einer Schachtdeckelauflage anzugeben, bei dem die genannten Nachteile nicht auftreten, sowie eine Vorrichtung zur Durchführung des Verfahrens.

Dadurch, dass gemäß dem erfindungsgemäßen Verfahren der Schachtdeckel und/oder die Schachtdeckelauflage mit einem runden Fräskopf freigefräst werden, wobei mit dem runden Fräskopf durch Absenken des Fräskopfes in vertikaler Richtung eine ringförmige Öffnung mit einer schrägen Fräskante ausgebildet wird, und dadurch, dass der Fräskopf den Schachtdeckel und/oder die Schachtdeckelauflage vollständig umgreift, ist es möglich, in einem einzigen Arbeitsgang durch einmaliges Absenken des Fräskopfes die ringförmige Öffnung mit der schrägen Fräskante auszubilden. Dadurch, dass gemäß dem erfindungsgemäßen Verfahren der Schachtdeckel und/oder die Schachtdeckelauflage mit einem runden Fräskopf, der eine schräge Fräskante erzeugt, freigefräst werden, ist bei einer Sanierung oder bei einem Neubau des Schachtes eine Bohrung mit schräger Fräskante vorhanden, in die eine neue Schachtdeckelauflage eingesetzt wird. Diese neue Schachtdeckelauflage stützt sich auf den schräg verlaufenden Fräskanten in der Trägerschicht des Straßenasphaltes ab, so dass nicht die gesamte Last der Schachtdeckelauflage und des Schachtdeckels von dem Unterbau getragen wird, sondern ein Großteil des Druckes von dem Asphalt beziehungsweise dem Boden aufgenommen wird.

Mit dem erfindungsgemäßen Verfahren ist es möglich, mehr als 50% des vorhandenen Druckes auf den Asphalt mit den schräg ausgebildeten Fräskanten zu übertragen und damit den Schachtunterbau zu entlasten.

Mit dem erfindungsgemäßen Verfahren ist eine Sanierung eines Schachtes derart möglich, dass der Schachtdeckel und/oder die Schachtdeckelauflage mit schräger Fräskante freigefräst werden. Der Schachtdeckel und die Schachtdeckelauflage werden anschließend entfernt. Danach wird eine neue Schachtdeckelauflage in die freigefräste Öffnung mit den schrägen Fräskanten eingesetzt, und der Schachtdeckel wird zum Schluss in die Schachtdeckelauflage eingesetzt.

Auch bei einem Neubau eines Schachtes lässt sich das erfindungsgemäße Verfahren sehr vorteilhaft einsetzen.

Bei einem Neubau des Schachtes wird der Schacht in den Straßenaufbau eingebracht. Auf dem Schacht wird ein Blinddeckel montiert, und anschließend wird die Straße asphaltiert. Danach wird der Blinddeckel mit der erfindungsgemäßen Vorrichtung gemäß dem erfindungsgemäßen Verfahren freigefräst, derart, dass die schräg ausgebildeten Fräskanten entstehen. Anschließend wird die Schachtdeckelauflage mit dem Schachtdeckel eingesetzt.

Die Anwendung des erfindungsgemäßen Verfahrens bei einem Schachtneubau hat den Vorteil, dass deutlich weniger Setzungsschäden auftreten, als gemäß den zum Stand der Technik gehörenden Schächten.

Vorteilhaft wird eine Schachtdeckelauflage verwendet, die ebenfalls sich konisch verjüngende Seitenflächen aufweist. Hierdurch wird eine optimale Kraftverteilung auf den umliegenden Asphalt erreicht. Besonders vorteilhaft ist der Neigungswinkel der sich konisch verjüngenden Seitenflächen im Wesentlichen gleich dem Neigungswinkel der schrägen Fräskanten ausgebildet. Hierdurch wird eine optimale Kraftverteilung auf die Trägerschicht des Asphaltes und den Schachtunterbau erreicht.

In die gemäß dem erfindungsgemäßen Verfahren freigefräste Öffnung mit den schrägen Kanten wird ein Mörtel eingebracht. Es handelt sich hierbei vorzugsweise um einen hochfesten, schnell härtenden Montage- oder Vergussmörtel.

Dieser Mörtel erfüllt zwei Aufgaben. Zum einen wird hierdurch eine kraftschlüssige Verbindung zwischen der Schachtdeckelauflage und den schrägen Kanten der ausgefrästen Öffnung erzielt. Hierdurch stützt sich die Schachtdeckelauflage optimal auf der Asphaltträgerschicht ab. Zum anderen ist es durch den Mörtel möglich, einen Höhenausgleich der Schachtdeckelauflage beim Einsetzen vorzunehmen, so dass zum Schluss eine plane Oberfläche entsteht und die Schachtdeckelauflage in der gleichen Höhe wie die Straßenoberfläche abschließt.

Gemäß der Erfindung wird die schräge Fräskante mit einem Fräskopf ausgebildet, der ebenfalls eine sich konisch verjüngende Form aufweist. Die Seitenflächen des Fräskopfes, die sich konisch verjüngend ausgebildet sind, sind mit Fräsmeißeln besetzt. Der untere ringförmige Rand des Fräskopfes weist zusätzliche Fräsmeißel auf.

Der erfindungsgemäße Fräskopf ist an üblichen Fräsvorrichtungen angeordnet.

Es hat sich als besonders vorteilhaft erwiesen, den erfindungsgemäßen Fräskopf an einer Vorrichtung zum Fräsen oder Bohren gemäß dem deutschen Patent 198 11 638.1 anzubringen. Diese Vorrichtung weist ein Traggestell auf. Das Traggestell weist wiederum drei Stützbeine auf, um einen festen Stand während des Fräsvorganges zu erreichen. Die Vorrichtung ist an einem Trägerfahrzeug, wie an einen Bagger, Baggerlader oder Kran angeordnet. Der Motor der Vorrichtung wird von einer Hydraulikanlage des Trägerfahrzeuges angetrieben.

Die Vorrichtung weist einen äußeren und einen inneren Führungsrahmen auf, wobei der erfindungsgemäße Fräskopf an dem inneren Führungsrahmen angeordnet ist. Dieser innere Führungsrahmen ist gegen den äußeren Führungsrahmen vertikal verschiebbar.

Es ist gemäß der Erfindung jedoch auch möglich, den erfindungsgemäßen Fräskopf an anderen Vorrichtungen anzuordnen.

Ist bei einer Schachtsanierung der Randbereich großflächig beschädigt, können mit einem zusätzlichen Konusring die Belastungen auf den weiter außen liegenden intakten Bereich übertragen werden. Der Konusring weist eine Adapterfunktion auf.

Weitere Einzelheiten der Erfindung können den Unteransprüchen entnommen werden.

Auf der Zeichnung ist ein Ausführungsbeispiel der Erfindung dargestellt, und zwar zeigen:
- Fig. 1: eine erfindungsgemäße Vorrichtung, teilweise im Schnitt, vor dem Fräsvorgang;
- Fig. 2: eine ausgefräste Öffnung teilweise mit Mörtel gefüllt;
- Fig. 3: eine eingebaute Schachtdeckelauflage mit Schachtdeckel im Schnitt;
- Fig. 4: ein geändertes Ausführungsbeispiel im Schnitt;
- Fig. 5: eine Fräsvorrichtung, teilweise im Schnitt, nach dem Fräsvorgang.

Fig. 1 zeigt eine Vorrichtung (1), die einen sich konisch verjüngenden Fräskopf (2) aufweist. Der Fräskopf (2) weist auf seiner Seitenfläche (3) Fräsmeißel (4) auf.

Ein unterer ringförmiger Rand (5) trägt ebenfalls Fräsmeißel (6).

Die Vorrichtung ist als Anbauvorrichtung an ein Trägerfahrzeug (nicht dargestellt) ausgebildet. Die Vorrichtung (1) weist hierzu eine Aufhängung (7) auf.

Die Vorrichtung (1) stützt sich mit drei Stützbeinen (8, 9, 10) ab. Das Trägerfahrzeug (nicht dargestellt) bildet ein Gegenlager derart, dass ein Druck in Richtung des Pfeiles (A) beim eigentlichen Fräsvorgang ausgeübt wird.

Die Vorrichtung (1) ist oberhalb eines Schachtes (11) angeordnet. Der Schacht (11) soll saniert werden, derart, dass eine zylindrisch ausgebildete Schachtdeckelauflage (12) mit einem Schachtdeckel (13) entfernt wird.

Der Schacht (11) weist einen Schachtkonus (14) auf.

Die Schachtdeckelauflage (12) ist in einer Asphaltträgerschicht (15) sowie einer Asphaltdeckschicht (16) angeordnet.

Wird der Fräskopf (2) in Richtung des Pfeiles (A) abgesenkt, wird durch den Fräsvorgang eine Öffnung (17) ausgebildet, wie in Fig. 2 dargestellt.

Die Öffnung (17) weist schräg verlaufende Fräskanten (18, 19) auf. Der Schachtunterbau mit dem Schachtkonus (14) des Schachtes (11) bleibt hierbei erhalten.

In die Öffnung (17) wird ein Mörtel (20), vorteilhaft ein hochfester, schnell härtender Vergussmörtel eingebracht, in den wiederum eine Schachtdeckelauflage (21), wie in Fig. 3 dargestellt, eingesetzt wird. Die Schachtdeckelauflage weist ebenfalls sich konisch verjüngende Seitenflächen (22) auf, deren Neigungswinkel dem Neigungswinkel der schrägen Fräskanten (18, 19) angepasst sind. Die Schachtdeckelauflage (21) wird in den Mörtel (20) eingesetzt. Hierdurch entsteht zum einen die kraftschlüssige Verbindung zwischen der Schachtdeckelauflage (21) und der Asphaltträgerschicht (15). Zum anderen ist hierdurch ein Höhenausgleich möglich, damit eine ebene Straßenoberfläche (23) gebildet wird.

Die Schachtdeckelauflage (21) liegt zusätzlich auf einem Unterbau (24) aus dem Vergussmörtel (20) auf. Mit dem Unterbau (24) wird der eigentliche Höhenausgleich vorgenommen.

Die Schachtdeckelauflage (21) weist eine umlaufende Kante (27) auf zum Überasphaltieren im Deckenausschluss.

In die Schachtdeckelauflage wird der Schachtdeckel (25) eingesetzt. Vor oder nach Einsetzen des Schachtdeckels (25) wird abschließend eine Feinschicht (26) aus Asphalt auf der Asphaltträgerschicht (15) aufgebracht.

Dadurch, dass die Schachtdeckelauflage (21) schräg verlaufende Seitenflächen (22) aufweist, die über den Mörtel (20) eine kraftschlüssige Verbindung mit den Schrägkanten (18, 19) der Öffnung (17) eingehen, wird die Kraft, die auf die Schachtdeckelauflage (21) und den Schachtdeckel (25) wirkt, mit auf die Asphaltträgerschicht (15) übertragen, so dass der Schachtunterbau (11) mit dem Schachtkonus (14) entlastet wird. Die Kraft teilt sich nämlich in eine horizontale und eine vertikale Komponente auf. Gleichzeitig tritt eine Reduzierung der horizontalen Schubkräfte auf.

Das erfindungsgemäße Verfahren ist beim Straßenneubau anzuwenden, um Setzungsschäden zu vermeiden.

Des weiteren kann das erfindungsgemäße Verfahren beim Sanieren von Schächten und Schachtabdeckungen kostengünstig angewandt werden. Das mehrmalige, mit sehr hohen Kosten verbundene Angleichen oder Heben der Schachtdeckel entfällt.

Fig. 4 zeigt einen Schacht (28). Oberhalb des Schachtes (28) ist eine Öffnung (29) mit schräg ausgebildeten Seitenflächen (30) ausgebildet. In der Öffnung (29) ist ein zusätzlicher Konusring (31) angeordnet, der eine Adapterfunktion für die Schachtdeckelauflage (32) ausübt. Durch die konische Ausbildung des Konusringes (31) und der Schachtdeckelauflage werden die in Richtung des Pfeiles (B) wirkenden Kräfte wiederum in horizontale und vertikale Komponenten aufgeteilt. Unterhalb des Konusringes (31) und der Schachtdeckelauflage (32) ist ein Unterbau (33) aus Vergussmörtel zum Höhenausgleich der Schachtdeckelauflage (32) und des Konusringes (31) vorgesehen.

Die Asphalttragschicht (34), der Konusring (31) und die Schachtdeckelauflage (32) (teilweise) sind mit einer Deckschicht (35) aus Asphalt abgedeckt. In der Schachtdeckelauflage (32) ist der Schachtdeckel (36) angeordnet.

Fig. 5 zeigt den Zustand nach Beendigung des Fräsvorganges mit der Fräsvorrichtung gemäß den Ausführungen Fig. 1 und Fig. 2, teilweise geschnitten. Gleiche Teile sind mit gleichen Bezugszahlen versehen.

## Patentansprüche

1. Verfahren zum Freifräsen eines Schachtdeckels und/oder einer Schachtdeckelauflage mit einem runden Fräskopf,
wobei mit dem runden Fräskopf (2) durch Absenken des Fräskopfes (2) in vertikaler Richtung eine ringförmige Öffnung (17) mit einer schrägen Fräskante (18, 19) ausgebildet wird, und wobei der Fräskopf (2) den Schachtdeckel (13) und/oder die Schachtdeckelauflage (12) vollständig umgreift.

2. Verfahren nach Anspruch 1, **dadurch gekennzeichnet, dass** die schräge Fräskante (18, 19) mit Abstand zum Schachtdeckel (13) ausgebildet wird, derart, dass der Schachtdeckel (13) und/oder die Schachtdeckelauflage (12) entfernbar ist.

3. Verfahren zum Sanieren eines Schachtes, **dadurch gekennzeichnet,**
- **dass** der Schachtdeckel (13) und die Schachtdeckelauflage (12) gemäß dem Verfahren nach Anspruch 1 mit schräger Fräskante (18, 19) freigefräst werden,
- **dass** der Schachtdeckel (13) und die Schachtdeckelauflage (12) entfernt werden,
- **dass** eine neue Schachtdeckelauflage (21) in die freigefräste Öffnung mit den schrägen Fräskanten (18, 19) eingesetzt wird,
- **dass** der Schachtdeckel (25) in die Schachtdeckelauflage (21) eingesetzt wird.

4. Verfahren zum Neubau eines Schachtes, **dadurch gekennzeichnet,**
- **dass** in einer asphaltierten Straßenfläche gemäß dem Verfahren nach Anspruch 1 ein Blinddeckel freigefräst wird, derart, dass eine Öffnung mit schrägen Fräskanten entsteht,
- **dass** der Blinddeckel entfernt wird,
- **dass** eine neue Schachtdeckelauflage in die freigefräste Öffnung eingesetzt wird,
- **dass** der Schachtdeckel in die Schachtdeckelauflage eingesetzt wird.

5. Verfahren nach Anspruch 3 oder 4, **dadurch gekennzeichnet, dass** ein Mörtel (20) in die freigefräste Öffnung (17) eingebracht wird.

6. verfahren nach Anspruch 3,4 oder 5, wobei der Neigungswinkel der sich konisch verjüngenden Seitenflächen (22) der Schachtdeckelauflage (21) im Wesentlichen dem Neigungswinkel der schrägen Fräskanten (18, 19) der freigefrästen Öffnung (17) entsprechend gewählt wird.

7. Vorrichtung zur Durchführung des Verfahrens nach Anspruch 1, **dadurch gekennzeichnet, dass** die Vorrichtung (1) einen sich nach unten konisch verjüngenden, runden, ringförmigen Fräskopf (2) aufweist, dessen sich konisch verjüngende Seitenfläche (3) mit Fräsmeißeln (4) besetzt ist und dessen unterer ringförmiger Rand (5) (2) zusätzliche Fräsmeißel (6) trägt.

8. Schachtdeckelauflage zur Verwendung in einem Sanierungsverfahren oder Verfahren zum Neubau eines Schachtes gemäß Anspruch 3 oder 4, **dadurch gekennzeichnet, dass** die Schachtdeckelauflage (21) sich konisch verjüngende Seitenflächen (22) aufweist.

## Claims

1. A process for cutting free a manhole cover and/or a manhole casting with a round cutter head, whereby with said round cutter head (2) a ring-shaped opening (17) with a beveled, cut edge (18, 19) is formed through the lowering of the cutter head (2) in a vertical direction, and whereby the cutter head (2) completely encompasses the manhole cover (13) and/or the manhole casting (12).

2. A process according to Claim 1 **characterized in that** the beveled, cut edge (18, 19) is formed at an interval to the manhole cover (13) in such a way that the manhole cover (13) and/or the manhole casting (12) are removable.

3. Process for the restoration of a shaft **characterized in that**
- the manhole cover (13) and the manhole casting (12) are cut free so that they have a beveled, cut edge (18, 19) according to the process of Claim 1,
- the manhole cover (13) and the manhole casting (12) are removed,
- a new manhole casting (21) is emplaced in the opening that is cut free having the beveled, cut edges (18, 19),
- the manhole cover (25) is inserted into the manhole casting (21).

4. A Process for the new construction of a shaft **characterized in that**
- a blank cover is cut free in an asphalt road surface according to the method of Claim 1 in such a way that an opening with beveled, cut edges is created,
- the blank cover is removed,
- a new manhole casting is emplaced in the opening that was cut free,
- the manhole cover is placed in the manhole casting.

5. A process according to Claim 3 or 4 **characterized in that** mortar (20) is placed into the cut-free opening (17).

6. A process according to Claim 3, 4 or 5 whereby the angle of inclination of the conically tapered lateral surfaces (22) of the manhole casting (21) are chosen to essentially correspond to the angle of inclination of the beveled, cut edges (18, 19) of the cut-free opening (17).

7. Apparatus for carrying out the process according to Claim 1 **characterized in that** the apparatus (1) exhibits a round, ring-shaped and conically downward tapering cutter head (2) whose conically tapered lateral surface (3) is outfitted with cutter teeth (4) and whose bottom, ring-shaped rim (5) is outfitted with additional cutter teeth (6).

8. Manhole casting for use in a restoration operation or a process for the new construction of a shaft according to Claim 3 or 4 **characterized in that** the manhole casting (21) exhibits conically tapered lateral surfaces (22).

## Revendications

1. Procède pour fraiser un couvercle de puits et/ou un support de couvercle de puits avec une tête de fraisage arrondie, moyennant quoi une ouverture (17) annulaire avec une arête de fraisage (18, 19) inclinée est formée avec la tête de fraisage arrondie (2) en abaissant la tête de fraisage (2) dans le sens vertical et moyennant quoi la tête de fraisage (2) saisit entièrement le couvercle de puits (13) et/ou le support de couvercle de puits (12).

2. Procédé selon la revendication 1, **caractérisé en ce que** l'arête de fraisage (18, 19) inclinée est formée avec un écart par rapport au couvercle de puits (13), de sorte que le couvercle de puits (13) et/ou le support de couvercle de puits (12) peut être enlevé.

3. Procédé destiné à rénover un puits, **caractérise en ce que**,
- le couvercle de puits (13) et le support de couvercle e de puits (12) selon le procédé de la revendication 1 est fraisé avec une arête de fraisage (18, 19) inclinée,
- le couvercle de puits (13) et le support de couvercle de puits (12) sont enlevés,
- un nouveau support de couvercle de puits (21) est placé dans l'ouverture fraisée avec les arêtes de fraisage (18, 19) inclinées,
- le couvercle de puits (25) est placé dans le support du couvercle de puits (21).

4. Procédé destiné à reconstruire un puits, **caractérisé en ce que**,
- dans une surface de roulement asphaltée selon le procédé de la revendication 1, un faux couvercle est fraisé, de sorte qu'il existe une ouverture avec des arêtes de fraisage inclinées,
- le faux couvercle est enlevé,
- un nouveau support de couvercle de puits est placé dans l'ouverture fraisée,
- le couvercle de puits est placé dans le support de couvercle de puits.

5. Procédé selon la revendication 3 ou 4, **caracterisé en ce qu'**un mortier (20) est amené dans l'ouverture (17) fraisée.

6. Procèdé selon les revendications 3, 4 ou 5, dans lequel l'angle d'inclinaison des surfaces latérales (22) se rétrécissant de façon conique du support de couvercle de puits (21) est choisi essentiellement en fonction de l'angle d'inclinaison des arêtes de fraisage (18, 19) inclinées de l'ouverture fraisée (17).

7. Dispositif destiné à réaliser le procédé selon la revendication. 1, **caractérisé en ce que** le dispositif (1) comporte une tête de fraisage (2) annulaire arrondie et se rétrécissant: de façon conique vers le bas, dont la surface latérale (3) se rétrécissant de façon conique est occupée par des outils de fraisage (4) et dont le bord (5) annulaire inférieur porte un outil de fraisage (6) supplémentaire.

8. Support de couvercle de puits destiné à être utilisé dans un procédé de rénovation ou un procédé de reconstruction d'un puits selon la revendication 3 ou 4, **caractérise en ce que** le support de couvercle de puits (21) comporte des surfaces latérales (22) se rétrécissant de façon conique.
